# EUROPÄISCHE PATENTSCHRIFT

(11) **EP 1 916 058 B1**
(45) Veröffentlichungstag und Bekanntmachung des Hinweises auf die Patenterteilung: **02.12.2009**
(21) Anmeldenummer: 07118771.0
(22) Anmeldetag: 18.10.2007
(51) Int. Cl.: B24B 9/00, B24D 13/14, B24D 13/18, B24D 13/20

(54) **Bürstwerkzeug**
Brush tool
Outil de brossage

(30) Priorität: 24.10.2006 DE 102006050722
(43) Veröffentlichungstag der Anmeldung: 30.04.2008
(73) Patentinhaber: Mechanik Center Erlangen GmbH, 91058 Erlangen (DE)
(72) Erfinder: Jaksch, Norbert, 90530 Wendelstein (DE); Pförtner, Helmut, 91085 Weisendorf (DE); Cretu, Clementina, 90449 Nürnberg (DE)
(74) Vertreter: Maier, Daniel Oliver

(56) Entgegenhaltungen:
- EP-A- 0 342 315
- EP-A- 1 797 993
- EP-A- 1 797 994
- WO-A-86/01461
- DE-A1- 3 634 018
- DE-U1- 9 210 433
- US-A- 5 091 861

## Beschreibung

Die Erfindung betrifft ein Bürstwerkzeug gemäß dem Oberbegriff des Patentanspruches 1 sowie eine mit einem solchen Bürstwerkzeug bestückte Werkzeugmaschine.

Derartige Bürstwerkzeuge werden zur Oberflächenbehandlung von Werkstücken verwendet, wie zum Beispiel dem Reinigen oder Entgraten von Werkstücken, an welchen durch einen vorausgegangenen mechanischen Arbeitsprozess, etwa einem Schneide-, Fräs- oder Bohrprozess, Grate oder scharfe Kanten und damit verbundene Verunreinigungen entstanden sind.

Aus der Gebrauchsmusterschrift DE 201 02 690 U1 ist eine Entgrateinrichtung mit wenigstens einem Bürstwerkzeug bekannt, das eine rotierende Trägerplatte aufweist, in der wenigstens eine Bürste gehalten und axial oder in einem Winkel zur Rotationsachse der Trägerplatte angeordnet ist. Weiterhin weist das Bürstwerkzeug wenigstens eine beabstandet und verdrehfest zur Trägerplatte angeordnete Führungsplatte auf, durch die die wenigstens eine Bürste mit ihren frei austretenden Borsten geführt ist.

Das bekannte Bürstwerkzeug sitzt auf einem verstellbaren Schlitten und ist fester Teil der Entgrateinrichtung. Bei derartigen Entgrateinrichtungen handelt es sich jedoch um kostspielige Einzelanfertigungen des Spezialmaschinenbaus, deren Anschaffung sich nur in der Großserienfertigung rentieren, wo eine Vielzahl an Werkstücken bearbeitet werden und der Platz für eine solche Sondermaschine in der Fertigungsstraße vorhanden ist.

Aus der Gebrauchsmusterschrift DE 92 10433 U1 ist ein Bürstkopf für Entgrat- und Bürstmaschinen bekannt, der eine Antriebswelle mit einem hohlkegelförmigen Kegelabschnitt zur Kopplung mit einer Werkzeugmaschine aufweist. Weiterhin weist der Bürstkopf eine Trägerplatte, in der Borstenbündel gehalten sind, und eine Führungsplatte, durch welche die Borstenbündel geführt sind, auf.

Die EP 0 342 315 A1 beschreibt eine Maschine zum Entgraten von Werkstücken, die ein Paar Tellerbürsten mit vertikalen Achsen und ein Bohrungssystem für die Zufuhr von Kühlmittel aufweist.

Aus der DE 36 34 018 A1 ist ein Werkzeugwechselsystem für einen Industrieroboter bekannt, wobei die Werkzeuge über ein Spannfutter an den Roboterarm ankoppelbar sind.

Die US 5,091,861 offenbart ein System zur automatischen Nachbearbeitung von Maschinenteilen.

In EP 1 797 993 A1 und EP 1 797 994 A1 (Stand der Technik nach Art. 54(3) EPÜ) sind Bürstwerkzeuge zum Bearbeiten eines Werkstückes beschrieben, mit einer Trägerplatte, in der mindestens ein Borstenbündel gehalten ist, und mit einer beabstandet zur Trägerplatte angeordneten Führungsscheibe, durch die das mindestens eine Borstenbündel mit seinen frei austretenden Borsten geführt ist, wobei ein Kanalsystem für die Zuführung von Kühl- und/oder Schmiermittel durch die Aufnahmeeinrichtung, die Trägerplatte und die Führungsscheibe verläuft und direkt an dem mindestens einen Borstenbündel mündet, wobei das Kanalsystem in der Führungsscheibe einen zentralen Verteilerraum und von diesem zu je einer Mündung an einem Borstenbündel verlaufende Radialkanäle aufweist.

Der Erfindung liegt die Aufgabe zugrunde, ein Bürstwerkzeug der eingangs genannten Art bereitzustellen, welches auch ohne den hohen Investitionsaufwand einer vollständigen Entgratmaschine einsetzbar ist und ein effizienteres Kühl- und Schmiersystem aufweist.

Erfindungsgemäß wird die Aufgabe gelöst durch ein gattungsgemäßes Bürstwerkzeug mit den Merkmalen des kennzeichnenden Teiles des Patentanspruches 1. Indem die Trägerplatte und die Führungsscheibe drehfest mit einer eine Rotationsachse aufweisenden Aufnahmeeinrichtung verbunden sind, welche zur auswechselbaren Kupplung mit einer Antriebseinrichtung vorgesehen ist, wird ein Bürstwerkzeug zum Entgraten und/oder Reinigen von bearbeiteten Werkstücken bereitgestellt, welches in sämtlichen Werkzeugmaschinen zum Einsatz kommen kann, die eine geeignete Schnittstelle zwischen ihrer Antriebseinrichtung und der Aufnahmeeinrichtung des Bürstwerkzeugs aufweisen. Die Vielseitigkeit der Verwendung des Bürstwerkzeugs wird dabei über die Gestaltung seiner Aufnahmeeinrichtung, das heißt deren maschinenseitigen Anteils, bestimmt.

In der erfindungsgemäßen Ausgestaltung des Bürstwerkzeugs verläuft ein Kanalsystem für die Zuführung von Kühl- und/oder Schmiermittel durch die Aufnahmeeinrichtung, die Trägerplatte und die Führungsscheibe und mündet direkt an dem mindestens einen Borstenbündel. Hierdurch kann Kühl- und/oder Schmiermittel von innen direkt an den Ort der Wärmeentwicklung beim Bürstvorgang gebracht werden. Durch die Zuführung von Kühl- und/oder Schmiermittel innerhalb der Führungsscheibe wird diese direkt gekühlt. Dies ist insbesondere bei der Bearbeitung von Mangan-haltigen Werkstücken wichtig, da die dabei auftretende Wärmeentwicklung eine Brandgefahr darstellt. Neben der erhöhten Prozesssicherheit durch ein Nassbürsten werden auch wesentlich höhere Standzeiten des Bürstwerkzeugs erzielt. Dadurch erfolgt eine Verbesserung etwa von Entgratergebnisse, da die Verrundungen gleichmäßiger sind und die Oberflächengüte besser. Dies führt wiederum zu einer Verbesserung der Abtragleistung sowie zu kürzeren Durchlaufzeiten der Werkstücke.

Das Kanalsystem des erfindungsgemäßen Bürstwerkzeugs weist in der Führungsscheibe einen zentralen Verteilerraum und von diesem zu je einer Mündung an einem Borstenbündel verlaufende Radialkanäle auf. Bei einer Vielzahl an Borstenbündeln wird die Wärmeabfuhr dadurch erreicht, dass der Führungsscheibe in den zentralen Verteilerraum Kühl- und/oder Schmiermittel zugeführt wird und dieses dann durch die Rotationsbewegung als Folge der Zentrifugalkraft durch die Radialkanäle, die an je einem Borstenbündel münden, zugeführt. Dadurch wird Kühl- und/oder Schmiermittel genau an den Ort der Wärmeentstehung gebracht. Außerdem wird die Führungsscheibe flächig durch ein sternförmiges Muster an Radialkanälen gekühlt. Das Bürstwerkzeug kann dabei mehrere auf einem Teilkreis um seine Rotationsachse verteilt angeordnete Borstenbündel in Form einer Topfbürste aufweisen.

In einer bevorzugten Ausgestaltung des erfindungsgemäßen Bürstwerkzeugs weist die Aufnahmeeinrichtung einen Kegelabschnitt auf, der zum Festspannen in der Antriebseinrichtung vorgesehen ist. Mit Vorteil können hier standardisierte Flächenspannfutter mit Kegelschaft zur Aufnahme des Bürstwerkzeugs in der Antriebseinrichtung verwendet werden. Es stehen damit bereits genormte Schnittstellen zwischen Werkzeugen und einer Werkzeugmaschine, insbesondere deren Antrieb, zur Verfügung.

In einer vorteilhaften Ausgestaltung des erfindungsgemäßen Bürstwerkzeugs weist die Aufnahmeeinrichtung einen Greifbund mit ringförmiger Nut auf. In die Nut des Greifbundes kann ein Geifarm einer Werkzeugmaschine ansetzen, um das Bürstwerkzeug zu fassen und dieses automatisch etwa gegen ein anderes Werkzeug auszutauschen.

In einer bevorzugten Ausführungsform des erfindungsgemäßen Bürstwerkzeugs weist die Aufnahmeeinrichtung eine Verstelleinrichtung auf, mittels der die Trägerplatte relativ zur Führungsscheibe längs der Rotationsachse verschiebbar ist. Hierdurch kann bei vorgegebenem Abstand der Führungsscheibe zur Oberfläche des Werkstückes die Trägerplatte mit den darin festgeklemmten Borstenbündeln unabhängig von der Führungsscheibe zugestellt werden. Dies ermöglicht einen Ausgleich des Verschleißes der Borstenbündel durch axiale Zustellung in Richtung Werkstück.

In einer vorteilhaften Ausführungsform des erfindungsgemäßen Bürstwerkzeugs ist die Verstelleinrichtung als Gewindeverbindung ausgebildet. Über die Steigung der Gewindeverbindung wird eine Drehbewegung in eine Axialbewegung der Trägerplatte umgesetzt, wodurch sich die Zustellbewegung mit hoher Genauigkeit vornehmen lässt.

In einer weiteren bevorzugten Ausführungsform des erfindungsgemäßen Bürstwerkzeugs weist die Verstelleinrichtung Feststellmittel zur Fixierung einer eingestellten Lage der Trägerplatte aufweist. Hierdurch kann ein eingestellter Borstenüberstand gehalten werden, da die Trägerplatte gegen Verstellung etwa durch den Bearbeitungsprozess gesichert ist. Dies gestattet eine reproduzierbar hohe Bearbeitungsqualität.

In einer weiteren vorteilhaften Ausgestaltung des erfindungsgemäßen Bürstwerkzeugs ist zwischen Trägerplatte und Führungsscheibe eine die Aufnahmeeinrichtung umschließende Schmutzabdeckung angeordnet ist. Mit Vorteil passt sich die Schmutzabdeckung dem jeweils eingestellten Abstand zwischen Trägerplatte und Führungsscheibe an. So kann die Schmutzabdeckung als Kegelstumpffeder in Form einer kegeligen Schraubendruckfeder aus Band mit rechteckigem Querschnitt ausgebildet sein. Sie schützt beispielsweise die Gewindeverbindung der Verstelleinrichtung vor Verunreinigungen durch den entstandenen Bearbeitungsabrieb oder von zugeführtem Kühl- oder Schmiermittel.

In einer bevorzugten Ausführungsform des erfindungsgemäßen Bürstwerkzeugs weist das Kanalsystem einen in der Aufnahmeeinrichtung verlaufenden Axialkanal auf, der in den zentralen Verteilerraum mündet. Aufnahmeeinrichtungen in standardisierter Ausführung sind ebenfalls mit einem Axialkanal verfügbar, in den etwa von einem Reservoir einer Werkzeugmaschine Kühl- und/oder Schmiermittel zuführbar ist.

In einer weiteren vorteilhaften Ausgestaltung des erfindungsgemäßen Bürstwerkzeugs ist mindestens eine der Mündungen eines der Radialkanäle an einer der Rotationsachse zugewandten Seite des Borstenbündels angeordnet. Indem die Mündungen an den Innenseiten der Borstenbündel angeordnet sind, wird das Kühl- und/oder Schmiermittel durch die Fliehkraft im Betrieb des Bürstwerkzeugs in das Borstenbündel hineingedrückt und kann von dort zu den freien Enden der Borsten ablaufen, um so an die Bearbeitungsfläche am Werkstück zu gelangen.

In einer weiteren bevorzugten Ausführungsform des erfindungsgemäßen Bürstwerkzeugs weist die Führungsscheibe einen Grundkörper mit Bohrungen zur Durchführung je eines Borstenbündels und eine Deckplatte auf, wobei die Radialkanäle durch sich im Grundkörper radial erstreckende Nuten und durch die diese lateral verschließende Deckplatte gebildet sind. Hierdurch wird eine besonders kostengünstige und einfache Konstruktion und Fertigung der Führungsscheibe mit Radialkanälen bereitgestellt.

Ferner ist mit Vorteil eine Werkzeugmaschine zur Bearbeitung eines Werkstückes, welche eine Antriebseinrichtung zur Ausführung einer rotatorischen und/oder translatorischen Vorschubbewegung umfasst, derart mit einem erfindungsgemäßen Bürstwerkzeug gekuppelt, dass die Führungsscheibe in einem konstanten Abstand zum zu bearbeitenden Werkstück haltbar ist. Beim Einsatz in solchen Universal-Werkzeugmaschinen wird deren Vorrat an Werkzeugen um das erfindungsgemäße Bürstwerkzeug bereichert, was deren Bearbeitungsvielfalt erhöht. Typischerweise ist das Werkzeug in einer Spannvorrichtung festgehalten, gegenüber der das Bürstwerkzeug die Vorschubbewegungen ausführt. Durch den konstanten gehaltenen Abstand der Führungsscheibe zur Werkstückoberfläche wird ein gleich bleibender Borstenüberstand und damit ein konstantes Bearbeitungsergebnis erreicht.

Vorzugsweise umfasst die Werkzeugmaschine ein Reservoir an unterschiedlichen Werkzeugen für die Bearbeitung eines Werkstückes und ist zum automatischen Auswechseln von Werkzeugen zwischen zwei Bearbeitungsvorgängen ausgebildet. Ein Werkstück kann damit von ein und derselben Maschine zunächst durch den Einsatz von Fräs- oder Bohrwerkzeugen und anschließend mittels eines erfindungsgemäßen Bürstwerkzeuges bearbeitet werden, und zwar ohne Maschinenwechsel und ohne manuellen Werkzeugwechsel.

In einer vorteilhaften Ausführungsvariante ist die Werkzeugmaschine als Industrieroboter ausgebildet. Beispielweise kann an der sechsten Achse des Roboters die Aufnahmeeinrichtung des erfindungsgemäßen Bürstwerkzeugs um die Rotationsachse drehbar eingespannt sein, wobei ein Getriebemotor als Antriebseinrichtung angeflanscht ist.

Ein Ausführungsbeispiel sowie weitere Vorteile der Erfindung werden anhand der Zeichnungen nachfolgend näher erläutert, in deren
- FIG 1: eine Seitenansicht einer ersten Ausführungsvariante eines erfindungsgemäßen Bürstwerkzeugs im teilweisen Längsschnitt,
- FIG 2: eine Seitenansicht einer zweiten Ausführungsvariante eines erfindungsgemäßen Bürstwerkzeugs im Längsschnitt,
- FIG 3: einen Teilquerschnitt durch die zweite Ausführungsvariante eines erfindungsgemäßen Bürstwerkzeugs in Höhe der Trägerplatte,
- FIG 4: eine Seitenansicht der ersten Ausführungsvariante eines erfindungsgemäßen Bürstwerkzeugs mit Kanalsystem im Längsschnitt
schematisch veranschaulicht sind.

Gemäß FIG 1 bis FIG 4 weist ein Bürstwerkzeug 10 eine Vielzahl von Borstenbündeln 20 - beispielsweise achtzehn - auf, die auf einem Teilkreis gleichmäßig verteilt in eine Trägerplatte 30 mit ihrem oberen Ende eingespannt sind. Die Borstenbündel 20 werden paarweise durch kreissegmentförmige Klemmelemente 31 gehalten, die mittels Klemmschrauben 32 von außen an der Trägerplatte 30 befestigt sind. Ein Borstenbündel 20 besteht aus einer Vielzahl an Borsten, beispielsweise aus Nylon, die an ihrem einen Ende pinselartig zu einem Bündel zusammengebunden sind. Die freien Enden der Borstenbündel 20 sind durch Bohrungen 43 einer zur Trägerplatte 30 beabstandeten Führungsscheibe 40 geführt und bilden einen aus der Führungsscheibe 40 heraus stehenden Überstand.

Die Trägerplatte 30 und die Führungsscheibe 40 sind drehfest mit einer rotationssymmetrischen Aufnahmeeinrichtung 50 verbunden, welche eine Rotationsachse R definiert. Die Trägerplatte 30 weist ein zentrisches Durchgangsloch auf und ist über einen zylindrischen Bürstenabschnitt 52 der Aufnahmeeinrichtung 50 geschoben, während die Führungsscheibe 40 an der Stirnfläche des Bürstenabschnittes 52 befestigt ist. Die Aufnahmeeinrichtung 50 weist an ihrem dem Bürstenabschnitt 52 abgewandten Ende einen Kegelabschnitt 51 auf, der zum Festspannen des Bürstwerkzeugs 10 und damit zur dessen Kupplung mit einer nicht dargestellten Antriebseinrichtung beispielsweise einer Werkzeugmaschine vorgesehen ist. Mit Vorteil werden hier Standard-Flächenspannfutter nach DIN 69871 A mit Kegelschaft nach DIN 2080 AT 3 zur Aufnahme in der Antriebseinrichtung verwendet. Das Bürstwerkzeug 10 führt im Betrieb eine rotatorische Vorschubbewegung V_{R} um die Rotationsachse R aus. Zusätzlich kann dieses eine translatorische Vorschubbewegung V_{T} relativ zum zu bearbeitenden Werkstück W überlagert werden. Beim Vorschub streifen die freien Enden der Borstenbündel 20 über die Oberfläche des Werkstückes W und runden dabei vorhandene Grate und scharfe Kanten ab oder entfernen Verunreinigungen. Die Aufnahmeeinrichtung 50 weist zwischen dem Kegelabschnitt 51 und dem Bürstenabschnitt 52 einen Greifbund 54 auf, in dem eine ringförmige Nut eingearbeitet ist. In diese Nut mit trapezförmigem Querschnitt kann ein Greiforgan einer Werkzeugmaschine ansetzen, um einen automatischen Werkzeugwechsel vorzunehmen.

Damit zwischen Führungsscheibe 40 und Werkstück W stets ein optimaler Borstenüberstand vorliegt, weist die Aufnahmeeinrichtung 50 eine Verstelleinrichtung 60 bzw. 70 auf, mittels der die Trägerplatte 30 relativ zur Führungsscheibe 40 längs der Rotationsachse R verschiebbar ist. Tritt ein Verschleiß der Borsten auf, so kann über die Verstelleinrichtung 60 bzw. 70 eine Zustellbewegung Z der Borstenbündel 20 vorgenommen werden, um so den für ein optimales Bearbeitungsergebnis erforderlichen Borstenüberstand von etwa 18 bis 20 mm wieder herzustellen.

In einer ersten Ausführungsvariante gemäß FIG 1 weist die Aufnahmeeinrichtung 50 im Bürstenabschnitt 52 eine achsparallele Nut 53 auf, in die eine Passfeder 67 formschlüssig eingreift. Die Passfeder 67 ist mit der Trägerplatte 30 mittels einer Schraube 66 fest verbunden, wodurch die Trägerplatte 30 ihre drehfeste aber längs der Rotationsachse R verschiebbare Verbindung mit dem Bürstenabschnitt 52 erlangt. Die Verstelleinrichtung 60 umfasst eine Verstellmutter 61, die auf einen entsprechenden Gewindeabschnitt 56 des Bürstenabschnittes 52 aufgeschraubt ist. Auf die Trägerplatte 30 ist mittels Befestigungsmitteln 65 eine Kupplungsplatte 64 befestigt, die einen ringförmigen Steg aufweist. Mit ihrem Steg greift die Kupplungsplatte in eine ringsförmige Nut der Verstellmutter 61 ein, sodass die axiale Bewegung der Verstellmutter 61 bei deren Verdrehen über die Kupplungsplatte 64 auf die Trägerplatte 30 übertragen wird. Dabei bewegt sich die Passfeder 67 längs der Nut 53. Zur Fixierung eines eingestellten Borstenüberstandes ist auf den Gewindeabschnitt 56 eine Feststellmutter 62 benachbart zur Verstellmutter 61 aufgeschraubt. Durch Feststellschrauben 63 werden die Muttern 62, 63 axial gegeneinander verspannt, sodass sie sich nicht von selbst lösen können. Alternativ können die Verstellmutter und die Feststellmutter auch einteilig ausgebildet sein; solche einteiligen Stellmuttern sind im Handel erhältlich.

In einer zweiten Ausführungsvariante gemäß FIG 2 und 3 weist die Aufnahmeeinrichtung 50 im Bürstenabschnitt 52 drei achsparallele und im 120°-Abstand zueinander angeordnete Nuten 53 auf, in die je eine Passfeder 77 formschlüssig eingreift. Die Passfedern 77 sind mit der Trägerplatte 30 über in Radialbohrungen 33 eingeführte Schrauben 76 fest verbunden, wodurch die Trägerplatte 30 ihre drehfeste aber längs der Rotationsachse R verschiebbare Verbindung mit dem Bürstenabschnitt 52 erlangt. Die Verstelleinrichtung 70 umfasst eine Verstellmutter 71 mit Innengewinde, die in eine stirnseitige Axialbohrung 55 in den Bürstenabschnitt 52 etwa durch Einspressen festgesetzt ist. Die Verstellmutter 71 weist an ihrem Umfang drei achsparallele Nuten auf, in die die Passfedern 77 eingreifen, wobei die durch die Passfedern 77 geführten Schrauben 76 bis in die Verstellmutter 71 eingreifen. In das Innengewinde der Verstellmutter 71 ist eine durch die Führungsscheibe 40 in die Axialbohrung 55 geführte Bundschraube 72 eingedreht. An ihrem Bund ist die Bundschraube 72 durch Feststellmittel 75 gegen axiale Verschiebung und gegen selbsttätiges Drehen gesichert. Die Feststellmittel 75 können als O-Ring oder Kunststoffeinlage ausgebildet sein. Ein aktives Drehen der Bundschraube 72 bewirkt eine axiale Verschiebung der Verstellmutter 71 und damit der Trägerplatte 30 mit ihren Borstenbündeln 20.

In beiden Ausführungsvarianten ist gemäß FIG 1 und FIG 2 zwischen Trägerplatte 30 und Führungsscheibe 40 eine den Bürstenabschnitt 52 der Aufnahmeeinrichtung 50 wenigstens teilweise umschließende Schmutzabdeckung 80 angeordnet. Die Schmutzabdeckung ist als Kegelstumpffeder aus Band ausgeführt und passt sich so dem jeweils eingestellten Abstand zwischen Trägerplatte 30 und Führungsscheibe 40 an. Sie schützt beispielsweise die Gewindeverbindung der Verstelleinrichtung 60 bzw. 70 vor Verunreinigungen durch den entstandenen Bearbeitungsabrieb oder vor zugeführtem Kühl- und/oder Schmiermittel.

Um die beim Bürstprozess entstehenden Wärme abzutransportieren weist das Bürstwerkzeug in der Ausführungsvariante nach FIG 1 ein Kanalsystem 90 für die Zuführung von Kühl- und/ oder Schmiermittel K/S auf. Gemäß FIG 4 führt ein Axialkanal 91 innerhalb der Aufnahmeeinrichtung 50, der in einen zentralen Verteilerraum 92 in der Führungsscheibe 40 mündet. Am in der Führungsscheibe 40 durch Befestigungsschrauben 57 verankerten, unteren Ende der Aufnahmeeinrichtung 50 schließen sich innerhalb der Führungsscheibe 40 verlaufende Radialkanäle 93 an, die durch sich in einem Grundkörper 41 der Führungsscheibe 40 radial erstreckende Nuten 42 und durch die diese lateral von oben verschließende Deckplatte 44 gebildet sind. Das Kühl- und/oder Schmiermittel K/S wird durch die Zentrifugalkraft nach außen getrieben, wo es durch die Mündungen 94 aus den Radialkanälen 93 austritt und an die durch die Bohrungen 43 der Führungsscheibe 40 geführten Borstenbündel 20 gelangt. Damit steht das Kühl- und/oder Schmiermittel K/S direkt an dem Ort zur Verfügung, an welchem die prozessbedingte Wärmeentwicklung stattfindet.

Die Kühl- und/oder Schmiermittelversorgung erfolgt von innen, d.h. die Kühlung bzw. die Schmierstoffversorgung findet an optimaler Stelle statt. Dies führt zu einer verbesserten Wärmeabfuhr und dadurch zu einer höheren Prozesssicherheit. Es können wesentlich höhere Standzeiten des Bürstwerkzeugs erreicht werden. Es werden verbesserte Entgratergebnisse in Form von einer gleichmäßigen Verrundung und einer verbesserten Oberflächengüte erreicht. Dies führt schließlich zu einer Verbesserung der Abtragleistung und zu kürzeren Durchlaufzeiten der Werkstücke.

## Patentansprüche

1. Bürstwerkzeug (10) zum Bearbeiten eines Werkstückes (W), mit einer Trägerplatte (30), in der mindestens ein Borstenbündel (20) gehalten ist, und mit einer beabstandet zur Trägerplatte (30) angeordneten Führungsscheibe (40), durch die das mindestens eine Borstenbündel (20) mit seinen frei austretenden Borsten geführt ist, wobei die Trägerplatte (30) und die Führungsscheibe (40) drehfest mit einer eine Rotationsachse (R) aufweisenden Aufnahmeeinrichtung (50) verbunden sind, welche zur auswechselbaren Kupplung mit einer Antriebseinrichtung vorgesehen ist, **dadurch gekennzeichnet, dass** ein Kanalsystem (90) für die Zuführung von Kühl- und/oder Schmiermittel (K/S) durch die Aufnahmeeinrichtung (50), die Trägerplatte (30) und die Führungsscheibe (40) verläuft und direkt an dem mindestens einen Borstenbündel (20) mündet, wobei das Kanalsystem (90) in der Führungsscheibe (40) einen zentralen Verteilerraum (92) und von diesem zu je einer Mündung (94) an einem Borstenbündel (20) verlaufende Radialkanäle (93) aufweist.

2. Bürstenwerkzeug (10) nach Anspruch 1,
wobei die Aufnahmeeinrichtung (50) einen Kegelabschnitt (51) aufweist, der zum Festspannen in der Antriebseinrichtung vorgesehen ist.

3. Bürstwerkzeug (10) nach Anspruch 1 oder 2,
wobei die Aufnahmeeinrichtung (50) einen Greifbund (54) mit ringförmiger Nut aufweist.

4. Bürstwerkzeug (10) nach einem der Ansprüche 1 bis 3,
wobei die Aufnahmeeinrichtung (50) eine Verstelleinrichtung (60, 70) aufweist, mittels der die Trägerplatte (30) relativ zur Führungsscheibe (40) längs der Rotationsachse (R) verschiebbar ist.

5. Bürstwerkzeug (10) nach Anspruch 4,
wobei die Verstelleinrichtung (60, 70) als Gewindeverbindung (56, 61; 71, 72) ausgebildet ist.

6. Bürstwerkzeug (10) nach Anspruch 4 oder 5,
wobei die Verstelleinrichtung (60, 70) Feststellmittel (62, 63; 75) zur Fixierung einer eingestellten Lage der Trägerplatte (30) aufweist.

7. Bürstwerkzeug (10) nach einem der Ansprüche 1 bis 6,
wobei zwischen Trägerplatte (30) und Führungsscheibe (40) eine die Aufnahmeeinrichtung umschließende Schmutzabdeckung (80) angeordnet ist.

8. Bürstwerkzeug (10) nach einem der Ansprüche 1 bis 7,
wobei das Kanalsystem (90) einen in der Aufnahmeeinrichtung (50) verlaufenden Axialkanal (91) aufweist, der in den zentralen Verteilerraum (92) mündet.

9. Bürstwerkzeug (10) nach einem der Ansprüche 1 bis 8,
wobei mindestens eine der Mündungen (94) eines der Radialkanäle (93) an einer der Rotationsachse (R) zugewandten Seite des Borstenbündels (20) angeordnet ist.

10. Bürstwerkzeug (10) nach einem der Ansprüche 1 bis 9,
wobei die Führungsscheibe (40) einen Grundkörper (41) mit Bohrungen (43) zur Durchführung je eines Borstenbündels (20) und eine Deckplatte (44) aufweist, wobei die Radialkanäle (93) durch sich im Grundkörper (41) radial erstreckende Nuten (42) und durch die diese lateral verschließende Deckplatte (44) gebildet sind.

11. Bürstwerkzeug nach einem der Ansprüche 1 bis 10,
wobei die Aufnahmeeinrichtung (50) einen Vollkegelabschnitt (51) aufweist, der zum Festspannen in der Antriebseinrichtung vorgesehen ist.

12. Werkzeugmaschine zur Bearbeitung eines Werkstückes (W), mit einer Antriebseinrichtung zur Ausführung einer rotatorischen und/oder translatorischen Vorschubbewegung (V_{R}, V_{T}),
die mit einem Bürstwerkzeug (10) nach einem der Ansprüche 1 bis 11 derart gekuppelt ist, dass die Führungsscheibe (40) in einem konstanten Abstand (d) zum zu bearbeitenden Werkstück (W) haltbar ist.

13. Werkzeugmaschine nach Anspruch 12, die ein Reservoir an unterschiedlichen Werkzeugen für die Bearbeitung eines Werkstückes umfasst und zum automatischen Auswechseln von Werkzeugen zwischen zwei Bearbeitungsvorgängen ausgebildet ist.

14. Werkzeugmaschine nach Anspruch 12 oder 13, die als Industrieroboter ausgebildet ist.

## Claims

1. Brush tool (10) for machining a workpiece (W), having a carrier plate (30) in which at least one bristle array (20) is held, and having a guide disk (40) arranged at a distance from the carrier plate (30), by means of which the at least one bristle array (20) is guided with its freely emerging bristles, the carrier plate (30) and the guide disk (40) being connected in a rotationally fixed manner to a mounting device (50) having a rotational axis (R), said mounting device (50) being provided for demountable coupling with a drive device, **characterised in that** a channel system (90) for feeding coolant and/or lubricant (K/S) runs through the mounting device (50), the carrier plate (30) and the guide disk (40) and discharges directly at the at least one bristle array (20), the channel system (90) in the guide disk (40) having a central distribution space (2) and radial channels (93) running from said distribution space (92) to an opening (94) on a bristle array (20) in each case.

2. Brush tool (10) according to claim 1,
the mounting device (50) having a conic section (51) which is provided for firm clamping in the drive device.

3. Brush tool (10) according to claim 1 or 2,
the mounting device (50) having a collar (54) with an annular groove.

4. Brush tool (10) according to one of claims 1 to 3,
the mounting device (50) having an adjustment device (60, 70), by means of which the carrier plate (30) can be moved along the rotational axis (R) relative to the guide disk (40).

5. Brush tool (10) according to claim 4,
the adjustment device (60, 70) being designed as a threaded connection (56, 61; 71, 72).

6. Brush tool (10) according to claim 4 or 5,
the adjustment device (60, 70) having fixing means (62, 63; 75) for fixing a set position of the carrier plate (30).

7. Brush tool (10) according to one of claims 1 to 6,
a dirt protection cover (80) enclosing the mounting device being arranged between carrier plate (30) and guide disk (40).

8. Brush tool (10) according to one of claims 1 to 7,
the channel system (90) having an axial channel (91) running in the mounting device (50) and discharging into the central distribution space (92).

9. Brush tool (10) according to one of claims 1 to 8,
at least one of the openings (94) of one of the radial channels (93) being arranged on a side of the bristle array (20) facing the rotational axis (R).

10. Brush tool (10) according to one of claims 1 to 9,
the guide disk (40) having a base body (41) with drill holes (43) for feeding through one bristle array (20) in each case and a cover plate (44), the radial channels (93) being formed by grooves (42) extending radially in the base body (41) and by the cover plate (44) closing these laterally.

11. Brush tool (10) according to one of claims 1 to 10,
the mounting device (50) having a full conic section (51) which is provided for firm clamping in the drive device.

12. Machine tool for machining a workpiece (W), having a drive device for executing a rotary and/or translatory feed motion (V_{R}, V_{T}), which is coupled to a brush tool (10) according to one of claims 1 to 11 such that the guide disk (40) can be held at a constant distance (d) from the workpiece to be machined.

13. Machine tool according to claim 12, which comprises a reservoir of different tools for machining a workpiece and is designed for the automatic exchange of tools between two machining processes.

14. Machine tool according to claim 12 or 13, which is designed as an industrial robot.

## Revendications

1. Outil ( 10 ) de brossage pour l'usinage d'une pièce ( W ) comprenant une plaque ( 30 ) de support dans laquelle est maintenu au moins un pinceau ( 20 ) de soies, et comprenant un disque ( 40 ) de guidage qui est disposé à distance de la plaque ( 30 ) de support et par lequel le au moins un pinceau ( 20 ) de soies est guidé en ayant ses soies qui sortent librement, la plaque ( 30 ) de support et le disque ( 40 ) de guidage étant solidaire en rotation d'un dispositif ( 50 ) de réception, qui a un axe ( R ) de rotation et qui est prévu pour l'accouplement échangeable avec un dispositif d'entraînement, **caractérisé en ce qu'**un système ( 90 ) de canalisation pour l'envoi d'un agent ( K/S ) de refroidissement et/ou de lubrification passe en traversant le dispositif ( 50 ) de réception, dans la plaque ( 30 ) de support et dans le disque ( 40 ) de guidage et débouche directement sur le au moins un pinceau ( 20 ) de soies, le système ( 90 ) de canalisation ayant dans le disque ( 40 ) de guidage un espace ( 92 ) central formant répartiteur et des canaux ( 93 ) radiaux s'étendant de celui-ci vers respectivement une embouchure ( 94 ) sur un pinceau ( 20 ) de soies.

2. Outil ( 10 ) de brossage suivant la revendication 1,
dans lequel le dispositif ( 50 ) de réception a une partie ( 51 ) conique qui est prévue pour le blocage dans le dispositif d'entraînement.

3. Outil ( 10 ) de brossage suivant la revendication 1 ou 2,
dans lequel le dispositif ( 50 ) de réception a un collet ( 54 ) de prise ayant une rainure annulaire.

4. Outil ( 10 ) de brossage suivant l'une des revendications 1 à 3,
dans lequel le dispositif ( 50 ) de réception a un dispositif ( 60, 70 ) de réglage, au moyen duquel la plaque ( 30 ) de support peut coulisser par rapport au disque ( 40 ) de guidage le long de l'axe ( R ) de rotation.

5. Outil ( 10 ) de brossage suivant la revendication 4,
dans lequel le dispositif ( 60, 70 ) de réglage est constitué sous la forme d'un assemblage ( 56, 61 ; 71, 72 ) vissé.

6. Outil ( 10 ) de brossage suivant la revendication 4 ou 5,
dans lequel le dispositif ( 60, 70 ) de réglage a des moyens ( 62, 63 ; 75 ) de fixation pour l'immobilisation d'une position réglée de la plaque ( 30 ) de support.

7. Outil ( 10 ) de brossage suivant l'une des revendications 1 à 6,
dans lequel un recouvrement ( 80 ) anti-salissure entourant le dispositif de réception est disposé entre la plaque ( 30 ) de support et le disque ( 40 ) de guidage.

8. Outil ( 10 ) de brossage suivant l'une des revendications 1 à 7,
dans lequel le système ( 90 ) de canalisation a un canal ( 91 ) axial s'étendant dans le dispositif ( 50 ) de réception et débouchant dans l'espace ( 92 ) central comme répartiteur.

9. Outil ( 10 ) de brossage suivant l'une des revendications 1 à 8,
dans lequel au moins l'une des embouchures ( 94 ) de l'un des canaux ( 93 ) radials est disposé d'un côté du pinceau ( 20 ) de soies tourné vers l'axe ( R ) de rotation.

10. Outil ( 10 ) de brossage suivant l'une des revendications 1 à 9,
dans lequel le disque ( 40 ) de guidage a une embase ( 41 ) ayant des trous ( 43 ) pour le passage respectivement d'un pinceau ( 20 ) de soies et une plaque ( 44 ) de recouvrement, les canaux ( 93 ) radials étant formés par des rainures ( 42 ) s'étendant radialement dans la base ( 41 ) et par la plaque ( 44 ) de recouvrement fermant celle-ci latéralement.

11. Outil ( 10 ) de brossage suivant l'une des revendications 1 à 10,
dans lequel le dispositif ( 5 ) de réception a un tronçon en forme de cône plein qui est prévu pour le blocage dans le dispositif d'entraînement.

12. Machine outil pour l'usinage d'une pièce ( W ) comprenant un dispositif d'entraînement pour la réalisation d'un mouvement ( VR, VT ) d'avance en rotation et/ou en translation, dispositif qui est couplé à un outil ( 10 ) de brossage suivant l'une des revendications 1 à 11, de façon à ce que le disque ( 40 ) de guidage puisse être maintenu à une distance ( d ) constante de la pièce ( W ) à usiner.

13. Machine outil suivant la revendication 12,
qui comprend un réservoir d'outils différents pour l'usinage d'une pièce et qui est constitué pour le remplacement automatique d'outils entre deux opérations d'usinage.

14. Machine outil suivant la revendication 12 ou 13,
qui est constituée sous la forme d'un robot industriel.
